# EUROPÄISCHE PATENTSCHRIFT

(11) **EP 3 625 106 B1**
(45) Veröffentlichungstag und Bekanntmachung des Hinweises auf die Patenterteilung: **15.03.2023**
(21) Anmeldenummer: 18746651.1
(22) Anmeldetag: 19.07.2018
(51) Int. Cl.: B61L 25/02, B61L 15/00, B61L 23/04

(54) **SENSORIELL GESTEUERTES ANPASSEN VON FUSIONSGEWICHTEN AN WETTERBEDINGUNGEN IN EINER ODOMETRIEEINHEIT EINES SCHIENENFAHRZEUGS**
SENSOR-CONTROLLED ADJUSTMENT OF FUSION WEIGHTS TO WEATHER CONDITIONS IN A ODOMETRIC UNIT OF A RAIL VEHICLE
PROCÉDÉ D'ADAPTATION À COMMANDE SENSORIELLE DE PARAMÈTRES DE FUSION À DES CONDITIONS MÉTÉOROLOGIQUES DANS UNE UNITÉ ODOMÉTRIQUE D'UN VÉHICULE FERROVIAIRE

(30) Priorität: 10.08.2017 DE 102017213991
(43) Veröffentlichungstag der Anmeldung: 25.03.2020
(73) Patentinhaber: Siemens Mobility GmbH, 81739 München (DE)
(72) Erfinder: CALDER, Steven Alexander, Charlotte, NC 28202 (US); KETABDAR, Hamed, 10707 Berlin (DE); NOURANI-VATANI, Navid, 12489 Berlin (DE); PALMER, Andrew, 10245 Berlin (DE)
(74) Vertreter: Siemens Patent Attorneys
(86) Internationale Anmeldenummer: PCT/EP2018/069642
(87) Internationale Veröffentlichungsnummer: WO 2019/029969

(56) Entgegenhaltungen:
- WO-A1-2015/015494
- DE-A1-102015 201 041
- SHENTON R: "Train Video Positioning", IRSE ASPECT 2008 CONFERENCE,, 26. September 2008 (2008-09-26), Seiten 1-10, XP003029635,

## Beschreibung

Die Erfindung betrifft ein Verfahren zum Anpassen von Fusionsparametern einer Odometrieeinheit eines Schienenfahrzeugs. Zu-10 dem betrifft die Erfindung eine Justage-Einrichtung zur Festlegung von Fusionsgewichten. Überdies betrifft die Erfindung ein Schienenfahrzeug. Weiterhin betrifft die Erfindung ein Computerprogrammprodukt und ein computerlesbares Medium.

Geschwindigkeitsmessungen sind unverzichtbar für das autonome Fahren und Assistenzsysteme von Fahrzeugen. Geschwindigkeitsdaten können für viele unterschiedliche Zwecke genutzt werden. Beispiele hierfür sind die Überwachung der Beachtung von gesetzlichen Bestimmungen, das Planen von Fahrten, das Einleiten von Bremsprozessen und Positionsbestimmungen. Herkömmlich wird eine Ermittlung der Geschwindigkeit durch die Fusion von Messergebnissen unterschiedlicher Sensoren erreicht. Sensoren, die für die Geschwindigkeitsermittlung genutzt werden, können fehlerhafte Daten erzeugen. Dies kann zum Beispiel aufgrund schlechter Wetterbedingungen, wie zum Beispiel Regen, Schnee usw. der Fall sein. Schnee, Nebel und Regen können die Leistung von Doppler-Radarsensoren beeinträchtigen. Regen kann zu glatten Fahrbahnen bzw. Gleisbelägen führen, was auch zu einem Rutschen und Durchdrehen der Räder beiträgt, wodurch die Messgenauigkeit bei Sensoren, welche die Drehfrequenz der Räder messen, verschlechtert ist. Mithin besteht ein Problem darin, dass bei der Messung odometrischer Daten durch einzelne Sensoren Fehler auftreten und so das Gesamtergebnis der odometrischen Messung verfälscht wird.

In DE 10 2006 035 597 A1 wird ein Verfahren zur Bestimmung des Fahrwegs und der Geschwindigkeit eines Fahrzeugs, insbesondere für sicherheitskritische Zugbeeinflussungssysteme beschrieben. Dabei werden Sensordaten von unterschiedlichen Sensoren fusioniert.

In DE 10 2009 006 113 A1 wird eine Vorrichtung zur Umfelddarstellung eines Fahrzeugs beschrieben, wobei die Existenz von Objekten auf Basis von fusionierten Sensordaten ermittelt wird.

In US 2017/ 0 307 247 A1 wird die Detektion von Wetterbedingungen mit Hilfe bordeigener Sensoren eines Kraftfahrzeugs beschrieben.

In US 9 676 393 B2 werden Wetterbedingungen erfasst, welche die Funktion eines Warnsystems eines Schienenfahrzeugs beeinträchtigen können.

Aus der Offenlegungsschrift DE 102015201041 A1 ist ein Verfahren und eine Vorrichtung zur fahrzeugseitigen Positionsdatenerfassung bei einem Schienenfahrzeug bekannt. Um eine genaue Positionsdatenerfassung, insbesondere zur Kalibrierung odometrischer Systeme, in geringen und im Wesentlichen gleichmäßigen Abständen zu ermöglichen, ist vorgesehen, dass die Positionen streckenseitiger Ortsmarkierungen sensorisch detektiert werden. Dazu ist vorgesehen, dass das Schienenfahrzeug mindestens einen Sensor, vorzugsweise einen Radarsensor, zur Detektion der Positionen der Ortsmarkierungen aufweist.

Es besteht also die Aufgabe, ein Verfahren zur odometrischen Messung sowie eine entsprechende Messeinrichtung so zu justieren, dass diese trotz widriger Wetterbedingungen exaktere Ergebnisse liefern als bisher.

Diese Aufgabe wird durch ein Verfahren gemäß Patentanspruch 1, eine Justage-Einrichtung gemäß Patentanspruch 12, ein Schienenfahrzeug gemäß Patentanspruch 13, ein Computerprogrammprodukt gemäß Patentanspruch 14, sowie ein computerlesbares Speichermedium gemäß Patentanspruch 15 gelöst. Es werden Sensordaten vom Innenraum und/oder der Umgebung des Schienenfahrzeugs mit Hilfe mindestens einer Sensoreinheit, welche eine interne Bildaufnahmeeinheit umfasst, erfasst. Die erfassten Sensordaten werden dazu genutzt, um Wetterdaten zu ermitteln. Die Wetterdaten werden vorzugsweise automatisiert ermittelt, so dass kein zusätzlicher personeller Aufwand benötigt wird und die Auswertung in Echtzeit erfolgen kann. In Abhängigkeit von den ermittelten Wetterdaten werden Fusionsgewichte für die Fusion von odometrischen Daten festgelegt. Die odometrischen Daten selbst, beispielsweise Geschwindigkeitsdaten oder Positionsdaten, werden auf Basis von odometrischen Sensordaten von unterschiedlichen Arten von odometrischen Sensoren durch gewichtete Kombination bzw. Fusion, beispielsweise durch gewichtete Addition in der Odometrieeinheit ermittelt. Vorteilhaft können mit Hilfe der Festlegung der Gewichte für die Fusion der odometrischen Daten aktuelle Wetterdaten dahingehend berücksichtigt werden, dass durch die aktuelle Wetterlage beeinträchtigte odometrische Sensoren bzw. deren odometrische Daten schwächer gewichtet werden. Mit dieser Maßnahme wird die Genauigkeit der odometrischen Daten sowie die Robustheit der Ermittlung dieser Daten verbessert. Das Festlegen der Fusionsgewichte erfolgt vorzugsweise ebenfalls automatisiert, um eine Echtzeitanpassung der Messparameter, d.h. der Fusionsgewichte, zu ermöglichen.

Interne Bildaufnahmeeinheiten können beispielsweise als Überwachungskameras bereits in Schienenfahrzeugen vorhanden sein, um die persönliche Sicherheit der Passagiere zu verbessern. Vorteilhaft müssen zur Ermittlung der Wetterlage keine zusätzlichen Kameras installiert werden, sondern die bereits vorhandenen Überwachungskameras können zusätzlich die Aufgabe zur Beobachtung der Wetterlage übernehmen. Hierfür können die Überwachungskameras zeitweise in Richtung der Fenster des Schienenfahrzeugs ausgerichtet werden, damit die äußere Umgebung erfasst werden kann und Wetterdaten ermittelt werden können.

Das erfindungsgemäße Schienenfahrzeug teilt die Vorteile der erfindungsgemäßen Justage-Einrichtung.

Einige Komponenten der erfindungsgemäßen Justage-Einrichtung können zum überwiegenden Teil in Form von Softwarekomponenten ausgebildet sein. Dies betrifft insbesondere Teile der Wetter-Ermittlungseinheit und der Festlegungseinheit. Grundsätzlich können diese Komponenten aber auch zum Teil, insbesondere wenn es um besonders schnelle Berechnungen geht, in Form von softwareunterstützter Hardware, beispielsweise FPGAs oder dergleichen, realisiert sein. Ebenso können die benötigten Schnittstellen, beispielsweise wenn es nur um eine Übernahme von Daten aus anderen Softwarekomponenten geht, als Softwareschnittstellen ausgebildet sein. Sie können aber auch als hardwaremäßig aufgebaute Schnittstellen ausgebildet sein, die durch geeignete Software angesteuert werden.

Eine weitgehend softwaremäßige Realisierung hat den Vorteil, dass auch schon bisher in einem Schienenfahrzeug vorhandene Rechnersysteme nach einer eventuellen Ergänzung durch zusätzliche Hardwareelemente auf einfache Weise durch ein Software-Update nachgerüstet werden können, um auf die erfindungsgemäße Weise zu arbeiten. Insofern wird die Aufgabe auch durch ein entsprechendes Computerprogrammprodukt mit einem Computerprogramm gelöst, welches direkt in eine Speichereinrichtung eines solchen Rechnersystems ladbar ist, mit Programmabschnitten, um alle Schritte des erfindungsgemäßen Verfahrens auszuführen, wenn das Computerprogramm in dem Rechnersystem ausgeführt wird.

Ein solches Computerprogrammprodukt kann neben dem Computerprogramm gegebenenfalls zusätzliche Bestandteile, wie z.B. eine Dokumentation und/oder zusätzliche Komponenten, auch Hardware-Komponenten, wie z.B. Hardware-Schlüssel (Dongles etc.) zur Nutzung der Software, umfassen

Zum Transport zur Speichereinrichtung des Rechnersystems und/oder zur Speicherung an dem Rechnersystem kann ein computerlesbares Medium, beispielsweise ein Memorystick, eine Festplatte oder ein sonstiger transportabler oder fest eingebauter Datenträger dienen, auf welchem die von einer Rechnereinheit einlesbaren und ausführbaren Programmabschnitte des Computerprogramms gespeichert sind. Die Rechnereinheit kann z.B. hierzu einen oder mehrere zusammenarbeitende Mikroprozessoren oder dergleichen aufweisen.

Die abhängigen Ansprüche sowie die nachfolgende Beschreibung enthalten jeweils besonders vorteilhafte Ausgestaltungen und Weiterbildungen der Erfindung.

In einer Ausgestaltung des erfindungsgemäßen Verfahrens umfasst die mindestens eine Sensoreinheit eine weitere Sensoreinheit, die mindestens eine der folgenden Sensorarten umfasst:
- eine externe Bildaufnahmeeinheit,
- einen Temperatursensor,
- einen Feuchtigkeitssensor,
- einen LIDAR-Sensor zur Hinderniserkennung.

Mit einer externen Bildaufnahmeeinheit als Sensoreinheit können Wetterphänomene bildlich erfasst und anschließend identifiziert werden. Aus der Wetterlage können wiederum Schlussfolgerungen hinsichtlich der Zuverlässigkeit einzelner odometrischer Sensoren gezogen werden. Temperatursensoren können ebenfalls wichtige Anhaltspunkte über die Zuverlässigkeit odometrischer Sensoren geben. Beispielsweise kann Frost auf das Auftreten von Schnee hinweisen, was wiederum eine Geschwindigkeitsmessung mit Hilfe eines Doppler-Radars erschwert. Feuchtigkeitssensoren können zum Beispiel zum automatisierten Betrieb von Scheibenwischern in Schienenfahrzeugen bereits vorhanden sein und können nun erfindungsgemäß zusätzlich dazu genutzt werden, um Wetterdaten zur Beurteilung der Zuverlässigkeit odometrischer Sensoren zu gewinnen. Mit LIDAR-Sensoren kann zum Beispiel das Auftreten von Nebel erkannt werden. Nebel erschwert wiederum die Anwendung einer Geschwindigkeitsmessung mit Hilfe eines Doppler-Radars.

In einer Variante des erfindungsgemäßen Verfahrens wird als interne Bildaufnahmeeinheit eine Überwachungskamera eingesetzt. Wie bereits erwähnt, kann vorteilhaft auf bereits vorhandene Installationen zurückgegriffen werden, wobei zusätzlich eine automatisierte Auswertung der Bilddaten hinzukommt.

In einer Ausgestaltung des erfindungsgemäßen Verfahrens wird die Überwachungskamera zur Wetterbeobachtung derart ausgerichtet, dass von der externen Umgebung des Schienenfahrzeugs Bilddaten erfasst werden können. Vorteilhaft können mit den Überwachungskameras Informationen über die externe Umgebung des Schienenfahrzeugs erfasst werden, welche Auskunft über die aktuelle Wetterlage geben.

In einer Variante des erfindungsgemäßen Verfahrens wird die Überwachungskamera zur Wetterbeobachtung derart ausgerichtet, dass von einem Innenbereich des Schienenfahrzeugs Bilddaten erfasst werden können. Bei dieser Variante kann die Ausrichtung der Überwachungskameras nach innen beibehalten werden und es werden indirekte Informationen über die Wetterlage anhand der Bekleidung und Ausrüstung der Passagiere. Die Überwachung des Innenraums und der äußeren Umgebung können auch miteinander kombiniert werden, um zuverlässigere Wetterdaten zu erhalten.

In einer Ausgestaltung des erfindungsgemäßen Verfahrens wird anhand der von der Überwachungskamera erfassten Bilddaten eine aktuelle Wetterlage ermittelt. Vorteilhaft können die Bilddaten zusätzlich zur Überwachung auch zur Ermittlung der Wetterlage genutzt werden, so dass keine zusätzliche Hardware zur Erfassung von Wetterinformationen benötigt wird.

In einer bevorzugten Ausgestaltung des erfindungsgemäßen Verfahrens wird zur Ermittlung der aktuellen Wetterlage ein Bildauswertungsverfahren auf die erfassten Bilddaten angewendet, welches auf dem maschinellen Sehen basiert.

Bei dem Bildauswertungsverfahren kann vorzugsweise ein Vergleich der Bilddaten mit unterschiedlichen Bildmustern durchgeführt werden, welche jeweils einer unterschiedlichen Wetterlage zugeordnet sind.

Die unterschiedlichen Wetterlagen können beispielsweise die folgenden Wetterlagen umfassen:
- Schneefall,
- Nebel,
- Regen.

Wie bereits erwähnt habe die genannten Wetterlagen Einfluss auf die Zuverlässigkeit der odometrischen Sensoren. Beispielsweise kann Schnee die Zuverlässigkeit eines Doppler-Radars beeinträchtigen. Regen kann zu einem Rutschen der Räder des Schienenfahrzeugs und damit zu einer geringeren Zuverlässigkeit der Drehfrequenzsensoren führen.

Zur Ermittlung der Wetterlage können zusätzlich aktuelle Betriebsdaten einer Klimaanlage des Schienenfahrzeugs verwendet werden. Anhand der Betriebsdaten kann auf eine aktuelle Temperatur geschlossen werden, welche wiederum Hinweise auf die aktuelle Wetterlage gibt.

In einer Ausgestaltung des erfindungsgemäßen Verfahrens werden in Abhängigkeit von den ermittelten Wetterdaten, Fusionsgewichte von Sensoren, welche aufgrund der Wetterdaten als fehleranfällig eingestuft werden, reduziert. Vorteilhaft wird auf diese Weise die Genauigkeit der ermittelten odometrischen Daten verbessert.

Die Erfindung wird im Folgenden unter Hinweis auf die beigefügten Figuren anhand von Ausführungsbeispielen noch einmal näher erläutert. Es zeigen:
FIG 1 ein Flussdiagramm, welches ein Verfahren zum Anpassen von Messparametern einer Odometrieeinheit eines Schienenfahrzeugs gemäß einem ersten Ausführungsbeispiel der Erfindung veranschaulicht,
FIG 2 ein Blockdiagramm, welches eine Justage-Einrichtung gemäß einem Ausführungsbeispiel der Erfindung veranschaulicht,
FIG 3 ein Blockdiagramm, welches ein Schienenfahrzeug gemäß einem Ausführungsbeispiel der Erfindung veranschaulicht.

In FIG 1 ist ein Verfahren zum Anpassen von Messparametern einer Odometrieeinheit eines Schienenfahrzeugs veranschaulicht. Bei dem Schritt 1.I werden Sensordaten, in diesem Ausführungsbeispiel Bilddaten BD, von der Umgebung des Schienenfahrzeugs, welche von einer Überwachungskamera erfasst werden, Temperaturdaten TD von einem Temperatursensor, welcher eine Außentemperatur misst, Feuchtesensordaten FSD von einem Feuchtesensor und Lidar-Sensordaten LSD von einem Lidar-Sensor erfasst. Auf Basis der erfassten Sensordaten BD, TD, FSD, LSD werden bei dem Schritt 1.II Wetterdaten WD ermittelt. Beispielsweise kann mit Hilfe der Feuchtesensordaten ermittelt werden, ob es aktuell regnet und wie stark es regnet. Schließlich werden bei dem Schritt 1.III Fusionsgewichte FG für die Fusion von odometrischen Daten, beispielsweise eine gemessenen Geschwindigkeit oder zurückgelegte Wegstrecke, auf Basis der ermittelten Wetterdaten WD ermittelt. Die odometrischen Daten selbst werden nach der Justage beispielsweise mit Hilfe eines Drehfrequenzsensors und eines Doppler-Radas ermittelt und anschließend mit Hilfe der genannten Fusionsgewichte FG gewichtet kombiniert, um eine Fahrzeuggeschwindigkeit oder eine zurückgelegte Wegstrecke zu ermitteln.

In FIG 2 wird eine Justage-Einrichtung 20 für ein Schienenfahrzeug 40 (siehe FIG 3) beschrieben. Die Justage-Einrichtung 20 umfasst eine Dateneingangsschnittstelle 21, welche dazu eingerichtet ist, Sensordaten SD vom Innenraum und/oder der Umgebung des Schienenfahrzeugs 40 zu empfangen. Die Sensordaten SD werden an eine Wetter-Ermittlungseinheit 22 übermittelt, die dazu dient, Wetterdaten WD auf Basis der erfassten Sensordaten SD zu ermitteln. Teil der Justage-Einrichtung 20 ist auch eine Festlegungseinheit 23, welche dazu eingerichtet ist, Fusionsgewichte FG für die Fusion von odometrischen Daten v, P(t), welche auf Basis von Sensordaten FD, DRD von unterschiedlichen Arten von Sensoren 15, 16 (siehe FIG 3) ermittelt wurden, in Abhängigkeit von den ermittelten Wetterdaten WD festzulegen. Die ermittelten Gewichte FG werden über eine Ausgangsschnittstelle 24 ausgegeben und an eine Auswertungseinheit 30 (siehe FIG 3) übermittelt.

In FIG 3 ist ein Blockdiagramm gezeigt, welches ein Schienenfahrzeug 40 veranschaulicht. Das Schienenfahrzeug 40 umfasst eine Mehrzahl von unterschiedlichen Sensoreinheiten 10, 11, 12, 13, mit denen Sensordaten BD, TD, FSD, LSD als Grundlage für die Ermittlung von Wetterdaten WD erfasst werden. Die Sensoreinheiten 10, 11, 12, 13 umfassen eine Überwachungskamera 10, welche Bilddaten BD von der Umgebung des Schienenfahrzeugs 40 aufnimmt, einen Temperatursensor 11 zum Ermitteln von Außentemperaturdaten TD, eine Feuchtesensoreinheit 12 zum Ermitteln von Feuchtsensordaten FSD, welche Informationen über die Luftfeuchtigkeit vermitteln, und eine Lidar-Sensoreinheit 13, welche mit Hilfe von Lidar Informationen über das Auftreten von Niederschlägen, wie zum Beispiel Regen oder Schnee, sowie von Nebel ermitteln kann. Weiterhin weist das Schienenfahrzeug 40 noch zwei odometrische Sensoren 15, 16 auf. Ein erster odometrischer Sensor 15 ist als Drehfrequenzmesser ausgebildet und ein zweiter odometrischer Sensor ist als Doppler-Radarsensor ausgebildet. Von den beiden odometrischen Sensoren werden Frequenzdaten FD bzw. Doppler-Radardaten DRD an eine Auswertungseinheit 30, auch Odometrieeinheit genannt, übermittelt, welche zusätzlich von der Justage-Einrichtung 20 Daten bezüglich anzuwendender Fusionsgewichte FG erhält. Die Auswertungseinheit 30 ermittelt auf Basis der odometrischen Frequenzdaten FD erste odometrische Datensätze v_{F}, P_{F}(t) betreffend die Geschwindigkeit und die Position des Schienenfahrzeugs 40 und auf Basis der Doppler-Radardaten DRD zweite odometrische Datensätze v_{D}, P_{D}(t), welche ebenfalls die Geschwindigkeit und die Position des Schienenfahrzeugs 40 angeben. Die ermittelten odometrischen Datensätze v_{F}, P_{F}(t), v_{D}, P_{D}(t) werden mit Hilfe der ermittelten Gewichte FG gewichtet zu fusionierten odometrischen Daten v, P(t) kombiniert. Die fusionierten odometrischen Daten v, P(t) werden an eine Steuerungseinheit 31 übermittelt, welche auf deren Basis automatische Steuerungsvorgänge durchführt und die Daten v, P(t) an eine Anzeigeeinheit (nicht gezeigt) weitersendet, auf der sie dem Bedienpersonal bildlich dargestellt werden.

Es wird abschließend noch einmal darauf hingewiesen, dass es sich bei den vorbeschriebenen Verfahren und Vorrichtungen lediglich um bevorzugte Ausführungsbeispiele der Erfindung handelt und dass die Erfindung vom Fachmann variiert werden kann, ohne den Bereich der Erfindung zu verlassen, soweit er durch die Ansprüche vorgegeben ist. Es wird der Vollständigkeit halber auch darauf hingewiesen, dass die Verwendung der unbestimmten Artikel "ein" bzw. "eine" nicht ausschließt, dass die betreffenden Merkmale auch mehrfach vorhanden sein können. Ebenso schließt der Begriff "Einheit" nicht aus, dass diese aus mehreren Komponenten besteht, die gegebenenfalls auch räumlich verteilt sein können.

## Patentansprüche

1. Verfahren zum Anpassen von Fusionsgewichten (FG) einer Odometrieeinheit (30) eines Schienenfahrzeugs (40),
- wobei die Odometrieeinheit (30) dazu ausgebildet ist, von unterschiedlichen Arten odometrischer Sensoren (15, 16) des Schienenfahrzeugs (40) ermittelte odometrische Datensätze (v_{F}, P_{F}(t); v_{D}, P_{D}(t)) mit Hilfe der Fusionsgewichte (FG) gewichtet zu fusionierten odometrischen Daten (v, P(t)) zu kombinieren,
aufweisend die Schritte:
- Erfassen von Sensordaten (SD; BD, TD, FSD, LSD) vom Innenraum und/oder der Umgebung des Schienenfahrzeugs (40) mit Hilfe mindestens einer Sensoreinheit (10, 11, 12, 13), wobei mindestens eine der mindestens einen Sensoreinheit (10, 11, 12, 13) eine interne Bildaufnahmeeinheit (10) umfasst,
- Ermitteln von Wetterdaten (WD) auf Basis der erfassten Sensordaten (SD; BD, TD, FSD, LSD),
- Festlegen der Fusionsgewichte (FG) in Abhängigkeit von den ermittelten Wetterdaten (WD).

2. Verfahren nach Anspruch 1, wobei eine weitere Sensoreinheit (10,11,12,13) der mindestens einen Sensoreinheit (10, 11, 12, 13) mindestens eine der folgenden Sensorarten umfasst:
- eine externe Bildaufnahmeeinheit,
- einen Temperatursensor (11),
- einen Feuchtigkeitssensor (12),
- einen LIDAR-Sensor zur Hinderniserkennung (13).

3. Verfahren nach Anspruch 1 oder 2, wobei als interne Bildaufnahmeeinheit (10) eine Überwachungskamera (10a) eingesetzt wird.

4. Verfahren nach Anspruch 3, wobei die Überwachungskamera (10) zur Wetterbeobachtung derart ausgerichtet wird, dass von der externen Umgebung des Schienenfahrzeugs (40) Bilddaten (BD) erfasst werden können.

5. Verfahren nach Anspruch 3, wobei die Überwachungskamera (10) zur Wetterbeobachtung derart ausgerichtet wird, dass von einem Innenbereich des Schienenfahrzeugs (40) Bilddaten (BD) erfasst werden können.

6. Verfahren nach Anspruch 4 oder 5, wobei anhand der von der Überwachungskamera (10) erfassten Bilddaten (BD) eine aktuelle Wetterlage ermittelt wird.

7. Verfahren nach Anspruch 6, wobei zur Ermittlung der aktuellen Wetterlage ein Bildauswertungsverfahren auf die erfassten Bilddaten (BD) angewendet wird, welches auf dem maschinellen Sehen basiert.

8. Verfahren nach Anspruch 7, wobei bei dem Bildauswertungsverfahren ein Vergleich der Bilddaten (BD) mit unterschiedlichen Bildmustern durchgeführt wird, welche jeweils einer unterschiedlichen Wetterlage zugeordnet sind.

9. Verfahren nach Anspruch 8, wobei die unterschiedlichen Wetterlagen die folgenden Wetterlagen umfassen:
- Schneefall,
- Nebel,
- Regen.

10. Verfahren nach einem der Ansprüche 6 bis 9, wobei zur Ermittlung der Wetterlage zusätzlich aktuelle Betriebsdaten einer Klimaanlage des Schienenfahrzeugs (40) verwendet werden.

11. Verfahren nach einem der vorstehenden Ansprüche, wobei in Abhängigkeit von den ermittelten Wetterdaten, Fusionsgewichte von Sensoren (10, 11, 12, 13), welche aufgrund der Wetterdaten als fehleranfällig eingestuft werden, reduziert werden.

12. Justage-Einrichtung (20) zum Festlegen von Fusionsgewichten (FG) für die Fusion von odometrischen Daten (v, P(t)) für ein Schienenfahrzeug (40), aufweisend:
- eine Dateneingangsschnittstelle (21) zum Empfangen von Sensordaten (SD; BD, TD, FSD, LSD) von mindestens einer Sensoreinheit (10, 11, 12, 13) des Schienenfahrzeugs (40), wobei mindestens eine der mindestens einen Sensoreinheit (10, 11, 12, 13) eine interne Bildaufnahmeeinheit (10) umfasst, bezüglich des Innenraums und/oder der Umgebung des Schienenfahrzeugs (40),
- eine Wetter-Ermittlungseinheit (22) zum Ermitteln von Wetterdaten (WD) auf Basis der erfassten Sensordaten (BD, TD, FSD, LSD),
- ein Festlegungseinheit (23) zum Festlegen der Fusionsgewichte (FG) für die Fusion von odometrischen Daten (v, P(t)), welche auf Basis von odometrischen Sensordaten (FD, DRD) von unterschiedlichen Arten von odometrischen Sensoren (15, 16) des Schienenfahrzeugs (40) ermittelt wurden, in Abhängigkeit von den ermittelten Wetterdaten (WD).

13. Schienenfahrzeug (40), aufweisend
- eine Justage-Einrichtung (20) nach Anspruch 12.

14. Computerprogrammprodukt mit einem Computerprogramm, welches direkt in eine Speichereinheit einer Rechnereinheit eines Schienenfahrzeugs (40) ladbar ist, mit Programmabschnitten, um alle Schritte eines Verfahrens nach einem der Ansprüche 1 bis 11 auszuführen, wenn das Computerprogramm in der Rechnereinheit ausgeführt wird.

15. Computerlesbares Medium, auf welchem von einer Rechnereinheit ausführbare Programmabschnitte gespeichert sind, um alle Schritte des Verfahrens nach einem der Ansprüche 1 bis 11 auszuführen, wenn die Programmabschnitte von der Rechnereinheit ausgeführt werden.

## Claims

1. Method for adjusting fusion weightings (FG) of an odometry unit (30) of a rail vehicle (40),
- wherein the odometry unit (30) is embodied to combine odometric data records (v_{F}, P_{F}(t); v_{D}, P_{D}(t)) determined from different types of odometric sensors (15, 16) of the rail vehicle (40) with the aid of the fusion weightings (FG) weighted to form fused odometric data (v, P(t)),
having the steps:
- capturing sensor data (SD; BD, TD, FSD, LSD) from the interior and/or the surroundings of the rail vehicle (40) with the aid of at least one sensor unit (10, 11, 12, 13), wherein at least one of the at least one sensor unit (10, 11, 12, 13) comprises an internal image-recording unit (10),
- determining weather data (WD) on the basis of the captured sensor data (SD; BD, TD, FSD, LSD),
- defining fusion weightings (FG) as a function of the determined weather data (WD).

2. Method according to claim 1, wherein a further sensor unit (10, 11, 12, 13) of the at least one sensor unit (10, 11, 12, 13) comprises at least one of the following sensor types:
- an external image-recording unit,
- a temperature sensor (11),
- a humidity sensor (12),
- a LIDAR sensor for obstacle detection (13).

3. Method according to claim 1 or 2, wherein a monitoring camera (10a) is used as the internal image-recording unit (10) .

4. Method according to claim 3, wherein the monitoring camera (10) is designed to observe the weather so that image data (BD) can be captured from the external surroundings of the rail vehicle (40).

5. Method according to claim 3, wherein the monitoring camera (10) is designed to observe the weather so that image data (BD) can be captured from an internal area of the rail vehicle (40).

6. Method according to claim 4 or 5, wherein a current weather situation is determined on the basis of the image data (BD) captured by the monitoring camera (10).

7. Method according to claim 6, wherein in order to determine the current weather situation, an image evaluation method is applied to the captured image data (BD), which is based on machine vision.

8. Method according to claim 7, wherein in the image evaluation method a comparison of the image data (BD) is carried out with different image patterns, which are assigned to a different weather situation in each case.

9. Method according to claim 8, wherein the different weather situations comprise the following weather situations:
- snow fall,
- fog,
- rain.

10. Method according to one of claims 6 to 9, wherein current operating data of an air-conditioning system of the rail vehicle (40) is additionally used to determine the weather situation.

11. Method according to one of the preceding claims, wherein fusion weightings of sensors (10, 11, 12, 13), which are classified as fault-prone on account of weather data, are reduced as a function of the determined weather data.

12. Adjustment facility (20) for defining fusion weightings (FG) for the fusion of odometric data (v, P(t)) for a rail vehicle (40), having:
- a data input interface (21) for receiving sensor data (SD; BD, TD, FSD, LSD) from at least one sensor unit (10, 11, 12, 13) of the rail vehicle (40), wherein at least one of the at least one sensor unit (10, 11, 12, 13) comprises an internal image-recording unit (10), with respect to the interior and/or the surroundings of the rail vehicle (40),
- a weather determination unit (22) for determining weather data (WD) on the basis of the captured sensor data (BD, TD, FSD, LSD),
- a defining unit (23) for defining the fusion weightings (FG) for the fusion of odometric data (v, P(t)), which was determined on the basis of odometric sensor data (FD, DRD) from different types of odometric sensors (15, 16) of the rail vehicle (40) as a function of the determined weather data (WD).

13. Rail vehicle (40), having
- an adjustment facility (20) according to claim 12.

14. Computer program product having a computer program which is directly loadable into a storage unit of a computer unit of a rail vehicle (40), having program portions in order to carry out all the steps of a method according to one of claims 1 to 11 when the computer program is executed in the computer unit.

15. A computer-readable medium on which program portions that are executable by a computer unit are stored, in order to carry out all the steps of the method according to one of claims 1 to 11 when the program portions are executed by the computer unit.

## Revendications

1. Procédé d'adaptation de poids (FG) de fusion d'une unité (30) odométrique d'un véhicule (40) ferroviaire,
- dans lequel l'unité (30) odométrique est constituée pour combiner des ensembles (v_{F}, P_{F}(t); v_{D}, P_{D}(t)) de données odométriques déterminés par des types différents de capteurs (15, 16) odométriques du véhicule (40) ferroviaire de données (v, P(t)) odométriques à fusionner de manière pondérée à l'aide des poids (FG) de fusion,
comportant les stades :
- détection de données (SD ; BD, TD, FSD, LSD) de capteur de l'espace intérieur et/ou de l'espace ambiant autour du véhicule (40) ferroviaire, à l'aide d'au moins une unité (10, 11, 12, 13) de capteur, dans lequel au moins l'une des au moins une unité (10, 11, 12, 13) de capteur comprend une unité (10) interne de prise d'image,
- détermination de données (WD) météorologiques, sur la base des données (SD ; BD, TD, FSD, LSD) de capteur détectées,
- fixation des poids (FG) de fusion, en fonction des données (WD) météorologiques déterminées.

2. Procédé suivant la revendication 1, dans lequel une autre unité (10, 11, 12, 13) de capteur de la au moins une unité (10, 11, 12, 13) de capteur comprend au moins l'un des types de capteurs suivants :
- une unité extérieure de prise d'image,
- un capteur (11) de température,
- un capteur (12) d'humidité,
- un capteur LIDAR de détection (13) d'obstacle.

3. Procédé suivant la revendication 1 ou 2, dans lequel on utilise, comme unité (10) interne de prise d'image, une caméra (10a) de contrôle.

4. Procédé suivant la revendication 3, dans lequel on dirige la caméra (10) de surveillance pour l'observation météorologique, de manière à pouvoir prendre des données (BD) d'image de l'espace ambiant extérieur du véhicule (40) ferroviaire.

5. Procédé suivant la revendication 3, dans lequel on dirige la caméra (10) de surveillance est conçue pour l'observation météorologique, de manière à pouvoir prendre des données (BD) d'image d'une partie intérieure du véhicule (40) ferroviaire.

6. Procédé suivant la revendication 4 ou 5, dans lequel on détermine un état météorologique en cours, à partir des données (BD) d'image prises par la caméra (10) de surveillance.

7. Procédé suivant la revendication 6, dans lequel, pour la détermination de l'état météorologique en cours, on applique un procédé d'évaluation d'image, on applique aux données (BD) d'images prises un procédé d'évaluation d'image, qui repose sur la vision automatique.

8. Procédé suivant la revendication 7, dans lequel on effectue, lors du procédé d'évaluation d'image, une comparaison de données (BD) d'image à des modèles d'images différents, qui sont associés respectivement à un état météorologique différent.

9. Procédé suivant la revendication 8, dans lequel les états météorologiques différents comprennent les états météorologiques suivants :
- chute de neige,
- nuage,
- pluie.

10. Procédé suivant l'une des revendications 6 à 9, dans lequel, pour la détermination de l'état météorologique, on utilise en outre des données de fonctionnement en cours d'une installation de conditionnement d'air du véhicule (40) ferroviaire.

11. Procédé suivant l'une des revendications précédentes, dans lequel, en fonction des données météorologiques déterminées, on réduit des poids de fusion de capteurs (10, 11, 12, 13), qui ont été classés comme sujet à erreur sur la base des données météorologiques.

12. Dispositif (20) de réglage pour la fixation de poids (FG) de fusion pour la fusion de données (v, P(t)) odométriques d'un véhicule (40) ferroviaire, comprenant :
- une interface (21) d'entrée de données pour la réception de données (SD ; BD, TD, FSD, LSD) de capteur d'au moins une unité (10, 11, 12, 13) de capteur du véhicule (40) ferroviaire, dans lequel au moins l'une des au moins une unité (10, 11, 12, 13) de capteur comprend une unité (10) interne de prise d'image en ce qui concerne l'espace intérieur et/ou l'espace ambiant autour du véhicule (40) ferroviaire,
- une unité (22) de détermination météorologique pour la détermination de données (WD) météorologiques sur la base des données (BD, TD, FSD, LSD) de capteur détectées,
- une unité (23) de fixation pour la fixation des poids (FG) de fusion, pour la fusion de données (v, P(t)) odométriques, qui ont été déterminées sur la base de données (FD, DRD) de capteurs odométriques de types différents de capteurs (15, 16) odométriques du véhicule (40) ferroviaire, en fonction des données (WD) météorologiques déterminées.

13. Véhicule (40) ferroviaire, comportant
- un dispositif (20) de réglage suivant la revendication 12.

14. Produit de programme d'ordinateur ayant un programme d'ordinateur, qui peut être chargé directement dans une unité de mémoire d'une unité informatique d'un véhicule (40) ferroviaire, comprenant des parties de programme pour effectuer tous les stades d'un procédé suivant l'une des revendications 1 à 11, lorsque le programme d'ordinateur est exécuté dans l'unité informatique.

15. Support, déchiffrable par ordinateur, sur lequel sont mises en mémoire des parties de programme pouvant être exécutées par une unité informatique, pour effectuer tous les stades du procédé suivant l'une des revendications 1 à 11, lorsque les parties de programme sont exécutées par l'unité informatique.
